# EUROPÄISCHE PATENTSCHRIFT

(11) **EP 0 449 246 B1**
(45) Veröffentlichungstag und Bekanntmachung des Hinweises auf die Patenterteilung: **01.06.1994**
(21) Anmeldenummer: 91104854.4
(22) Anmeldetag: 27.03.1991
(51) Int. Cl.: B65H 75/38, B65H 75/44

(54) **Schlauchaufroller**
Hose reeling device
Dispositif enrouleur de tuyau souple

(30) Priorität: 30.03.1990 DE 9003716 U
(43) Veröffentlichungstag der Anmeldung: 02.10.1991
(73) Patentinhaber: Baral, Karl-Heinz, D-71711 Murr (DE)
(72) Erfinder: Baral, Karl-Heinz, D-71711 Murr (DE)
(74) Vertreter: Jackisch-Kohl, Anna-Katharina

(56) Entgegenhaltungen:
- DE-A- 3 428 412
- FR-A- 2 532 635
- GB-A- 904 626

## Beschreibung

Die Erfindung betrifft einen Schlauchaufroller nach dem Oberbegriff des Anspruches 1.

Schlauchaufroller werden beispielsweise in Lackierereien zum Aufwickeln mehrerer Schläuche nebeneinander angeordnet, wobei über die Schläuche verschiedenartige, beim Lackieren notwendige Medien zugeführt werden können. Bei dem bekannten Schlauchaufroller (FR-A-2 532 635) ist die Schlauchtrommel durch eine Rückholfeder in Aufwickelrichtung belastet. Die Rückholfeder ist in einem gesonderten Gehäuse untergebracht. Damit die Schlauchtrommel gegen Zurückdrehen gesichert werden kann, sind an ihr Klinken vorgesehen, die in entsprechende Ausnehmungen von Rastkörpern eingreifen können, die am Gehäuse befestigt sind. Aufgrund der formschlüssigen Drehsicherung mittels des Klinkenmechanismus kann die Schlauchtrommel nur in bestimmten Stellungen gegen Drehen in Aufwickelrichtung gesichert werden. Beim Herausziehen des Schlauches aus dem Schlauchaufroller verursachen die Klinken erheblichen Lärm. Außerdem unterliegen die Klinken und die plattenförmigen Rastkörper einem erheblichen Verschleiß. Der Klinkenmechanismus und das gesonderte Gehäuse für die Rückholfeder führen zu einem erheblichen konstruktiven Aufwand des Schlauchaufrollers.

Es ist ferner eine Aufrollvorrichtung für Kabel bekannt (DE-A-34 28 412), bei der die Kabeltrommel mittels eines Bremskeiles reibschlüssig gegen Drehen gesichert wird. Der Bremskeil greift an einem von der Kabeltrommel abstehenden Bremsring an. Der Bremskeil ist an einem ringförmigen Tragkörper vorgesehen, dessen Achse exzentrisch zur Drehachse der Kabeltrommel liegt. Die Kabeltrommel selbst ist durch eine Rückholfeder in Aufwickelrichtung belastet.

Der Erfindung liegt die Aufgabe zugrunde, den gattungsgemäßen Schlauchaufroller so auszubilden, daß er kompakt ausgebildet ist, einen geräuscharmen Betrieb gewährleistet und jede beliebige Ausziehlänge des Schlauches erlaubt.

Diese Aufgabe wird beim gattungsgemäßen Schlauchaufroller erfindungsgemäß mit den kennzeichnenden Merkmalen des Anspruches 1 gelöst.

Beim erfindungsgemäßen Schlauchaufroller läßt sich die Schlauchtrommel mittels des Bremselementes und des Bremsringes reibschlüssig gegen Drehen in Aufwickelrichtung sichern. Infolge der reibschlüssigen Drehsicherung kann die Schlauchtrommel in jeder gewünschten Drehlage gesichert werden. Zudem läßt sich die Schlauchtrommel geräuschfrei drehen. Die Bremsvorrichtung ist nahezu keinem Verschleiß ausgesetzt. Der Bremsring dient nicht nur zur Drehsicherung der Schlauchtrommel, sondern bildet gleichzeitig auch eine Begrenzung des Aufnahmeraumes, in dem die Rückholfeder untergebracht ist. Sie liegt im Bereich zwischen dem Bremsring und der Achse, auf der die Schlauchtrommel drehbar gelagert ist. Für die Rückholfeder ist somit kein gesondertes Gehäuse notwendig, wodurch der konstruktive Aufbau des erfindungsgemäßen Schlauchaufrollers äußerst gering ist.

Weitere Merkmale der Erfindung ergeben sich aus den weiteren Ansprüchen, der Beschreibung und den Zeichnungen.

Die Erfindung wird nachstehend anhand eines in den Zeichnungen dargestellten Ausführungsbeispieles näher beschrieben. Es zeigt:
- Fig. 1: einen erfindungsgemäßen Schlauchaufroller in perspektivischer und verkleinerter Darstellung,
- Fig. 2: im Axialschnitt einen Teil des Schlauchaufrollers nach Fig. 1 mit einer in einem Gehäuse angeordneten Achse, auf der eine Schlauchtrommel angeordnet ist,
- Fig. 3: einen Teil der Schlauchtrommel des Schlauchaufrollers nach Fig. 1 sowie eine Bremsvorrichtung in Seitenansicht.

Der Schlauchaufroller nach den Fig. 1 bis 3 hat ein in Seitenansicht rechteckiges, schmales Gehäuse 1 mit einer Achse 2, die vorzugsweise mittig und senkrecht zu den Gehäuseseiten 3 und 4 (Fig. 1, 2) verläuft. Auf der Achse 2 sitzt eine in Fig. 3 lediglich schematisch dargestellte Schlauchtrommel 5 mit radial nach außen ragenden und mit axialem Abstand voneinander liegenden Flanschen 6, von denen nur der eine Flansch in Fig. 3 dargestellt ist. Die Flansche 6 bilden eine seitliche Begrenzung für den Schlauch 39, wenn er auf die Schlauchtrommel 5 aufgewickelt ist. Über den einen Flansch 6 ragt axial nach außen ein Bremsring 7 (Fig. 3), der drehfest mit der Schlauchtrommel 5 verbunden ist.

Die Schlauchtrommel 5 ist auf einem Lagerring 8 (Fig. 2) befestigt, vorzugsweise auf der von der Gehäusewand 4 abgewandten Seite neben einer Rückholfeder 9 verschweißt. Der Lagerring 8 sitzt unter Zwischenlage eines Lagers 10 auf einem verjüngten Endabschnitt 11 der Achse 2. Das Lager 10 ist axial zwischen einem Radialflansch 12 des Lagerringes 8 und einem in einer umlaufenden Nut des Lagerringes 8 angeordneten Sprengring 13 gesichert.

Die Rückholfeder 9 ist mit ihrem einen Ende an der gehäusefesten Achse 2 befestigt. Das andere Federende ist an der Schlauchtrommel 5 bzw. am Bremsring 7 befestigt. Die Rückholfeder 9 ist als Spiralfeder ausgebildet, die beim Abwickeln des Schlauches 39 gespannt wird und dadurch die Schlauchtrommel 5 in Aufwickelrichtung belastet.

Neben dem Lagerring 8 sitzt auf der Achse 2 ein Ringgehäuse 14, das mit der Schlauchtrommel 5 und dem Lagerring 8 fest verbunden ist und sich auf der Achse 2 dreht. Ein Ringkanal 19, 21 ist mit Dichtungen 17, 18 abgedichtet. Scheibenförmige Halteringe 15 und 16 sichern die Dichtungen 17 und 18 in axialer Richtung.

Die Achse 2 hat eine umlaufende Ringnut 19, die vorzugsweise etwa in halber Breite ihres breiteren, das Ringgehäuse 14 tragenden Achsabschnittes 20 liegt. Die Ringnut 19 fluchtet mit einer Ringnut 21 im Ringgehäuse 14, die zusammen einen Ringkanal begrenzen, über den dem Schlauch 39 Medium zugeführt werden kann. Der Schlauch ist (in nicht dargestellter Weise) so am Ringgehäuse 14 befestigt, daß das jeweilige Medium vom Ringgehäuse 14 in den Schlauch gelangt.

Wie Fig. 2 zeigt, ist in der Achse 2 bzw. dem Achsabschnitt 20 eine mit gestrichelten Linien dargestellte axiale Sacklochbohrung 22 vorgesehen. Sie ist über eine Radialbohrung 23 mit dem Ringkanal 19, 21 verbunden. Über die Sacklochbohrung 22, die Radialbohrung 23, den Ringkanal 19, 21 und eine in ihn mündende weitere Radialbohrung 24 des Ringgehäuses 14 wird das mit dem Schlauch auszutragende Medium zugeführt.

Im Gehäuse 1 ist benachbart zu dessen einer schmalen Gehäusestirnwand 25 eine Bremsvorrichtung 26 angeordnet, die einen mit dem Bremsring 7 zusammenwirkenden Bremskeil 27 hat.

Die Bremsvorrichtung 26 weist einen Pneumatikzylinder 28 zum Entriegeln der Bremsvorrichtung auf. In den Zylinder 28 mündet eine Druckluftleitung 29 über die in Pfeilrichtung P Druckluft zugeführt werden kann. Ein Kolben 30 des Pneumatikzylinders 28 kann mit einer Stellschraube 31 eines Schieber 32 zusammenwirken, der an seinem oberen Ende über eine Druckfeder 33 an einer oberen schmalen Gehäusewand 34 abgestützt ist. Mit der Stellschraube 31 läßt sich die Lage des Bremskeils 27 sehr genau so einstellen, daß er zum einen die Schlauchtrommel 5 zuverlässig bremst, zum anderen aber mit dem Pneumatikzylinder 28 einwandfrei in seine Freigabestellung verstellt werden kann.

Am Schieber 32 ist der Bremskeil 27 befestigt, der in einer an den Gehäusewänden 3, 4 befestigten Führung 35 bei seiner Auf- und Abbewegung geführt ist.

Der Bremskeil 27 hat in Seitenansicht gemäß Fig. 3 Trapezform und ist derart am Schieber 32 angeordnet, daß er sich nach oben verbreitert. Seine schräg nach oben verlaufende eine Seite 36 bildet eine Bremsfläche, mit der der Bremskeil am Bremsring 7 anliegt.

Um den Schieber manuell in Fig. 3 nach oben in seine Entriegelungs- bzw. Freigabestellung verschieben zu können, ist im Bereich seines unteren Endes 37 eine Handhabe 38 angeordnet, die durch einen (nicht dargestellten) Längsschlitz in der Wand 25 nach außen ragt.

Beim Abwickeln des Schlauches wird die Schlauchtrommel 5 in Richtung des Pfeiles A′ gegen die Kraft der Rückholfeder 9 gedreht, die hierbei gespannt wird. Da die Bremsfläche 36 des Bremskeiles 27 in Abwickelrichtung A′ ansteigt, erfährt der Bremskeil 27 infolge seiner Anlage am Bremsring 7 der Schlauchtrommel 5 eine gegen die Kraft der Druckfeder 33 gerichtete Kraft. Dadurch läßt sich die Schlauchtrommel 5 leicht in Abwickelrichtung A′ drehen, wobei der Bremsring 7 an der Bremsfläche 26 entlanggleitet. Sobald der Schlauch 39 freigegeben wird, wird die gespannte Rückholfeder 9 wirksam, die die Schlauchtrommel 5 in Aufwickelrichtung A zu drehen sucht. Dies wird jedoch durch die Bremsvorrichtung 27 verhindert. Der Bremskeil 27 bzw. der Schieber 32 wird von der Feder 33 in Fig. 3 nach unten gegen den Bremsring 7 gedrückt, wodurch in Verbindung mit der in Abwickelrichtung A′ ansteigenden Bremsfläche 36 ein Weiterdrehen der Schlauchtrommel 5 in Aufwickelrichtung A verhindert wird. Dadurch ist auf einfache Weise sichergestellt, daß der Schlauch 39 nicht unbeabsichtigt wieder aufgewickelt werden kann. Der Schlauch 39 kann erst dann wieder auf die Schlauchtrommel 5 aufgewickelt werden, wenn die Bremsvorrichtung 26 aus der in Fig. 3 dargestellten Verriegelungsstellung in ihre Freigabestellung bewegt wird. Hierzu muß der Schieber 32 in Pfeilrichtung P gegen die Kraft der Druckfeder 33 verschoben werden, wobei der Bremskeil 27 in der Führung 35 geführt ist. Die gespannte Rückholfeder 9 kann dann die Schlauchtrommel 5 in Aufwickelrichtung A drehen, so daß der Schlauch 39 auf die Schlauchtrommel gewickelt wird.

Der Schieber 32 mit dem Bremskeil 27 kann manuell mit der Handhabe 38 oder mittels des Pneumatikzylinders 28 in seine Freigabestellung verschoben werden. Nach Aufwickeln des Schlauches auf die Schlauchtrommel 5 kann die Handhabe 38 losgelassen bzw. der Pneumatikzylinder 28 belüftet werden; der Schieber 32 wird unter der Kraft der Druckfeder 33 selbsttätig in Fig. 3 nach unten in Pfeilrichtung P′ in seine Verriegelungsstellung verschoben. Hierbei wird die Schlauchtrommel 5 in ihrer jeweiligen Lage gehalten, so daß der Schlauch seine aufgewickelte Lage behält. Mit der Bremsvorrichtung 26 bzw. dem an dem Bremsring 7 anliegenden Bremskeil 27 ist es möglich, die Schlauchtrommel 5 stufenlos gegen Drehen zu sichern bzw. den Schlauch 39 stufenlos von der Schlauchtrommel 1 ab- bzw. auf sie aufzuwickeln, so daß der Schlauch auch nur wenige Millimeter weit aus dem Gehäuse 1 herausgezogen bzw. in das Gehäuse zurückgeschoben werden kann. Dadurch kann die jeweils optimale Schlauchlänge eingestellt werden.

Wie Fig. 1 zeigt, ragt der Schlauch 39 durch eine nach außen abgedichtete Öffnung 44 in der der Stirnwand 25 gegenüberliegenden schmalen Stirnwand 40.

Die Gehäuseseitenwand 3 hat eine Montageöffnung 41, durch die die jeweilige Bedienungsperson bei der Montage des Schlauchaufrollers in das Gehäuse greifen kann. Wie Fig. 1 weiter zeigt, ragt in den Achsabschnitt 20 der Achse 2 eine Zuleitung 42 für das mit dem Schlauch 39 auszutragende Medium.

Wie Fig. 1 deutlich zeigt, ist das Gehäuse äußerst schmal ausgebildet, so daß der Kabelaufroller wenig Platz in Anspruch nimmt. Dadurch können mehrere solcher Schlauchaufroller mit geringstem Abstand in Reihe nebeneinander an einer Wand oder dgl. montiert werden. Der Schlauchaufroller eignet sich zum Austragen aller Lackarten, wie Klarlacke, Wasserlacke und andere in einer Lackiererei verwendbare Medien, wie Füller, Härter, Spritzluft, Atemluft, Verdünner und Lösungsmittel.

Der Schlauchaufroller ist nicht nur zur Wandmontage, sondern auch für Decken- und Bodenmontage geeignet. Er ist außerdem äußerst wartungsfreundlich und hat den Vorteil, daß der Schlauch 39 stufenlos auf- und abgerollt werden kann. Außerdem kann die Schlauchtrommel 5 schlagfrei abgebremst werden, wodurch ein geräuscharmes Auf- und Abrollen gewährleistet ist. Hierzu trägt insbesondere bei, daß der Bremskeil 27 beim Drehen der Schlauchtrommel 5 - im Gegensatz zu einem Klinkenradmechanismus als Bremsvorrichtung - kein oder allenfalls nur ein sehr leises Geräusch erzeugt. Die geschlossene Ausbildung des Gehäuses 1 hat den Vorteil, daß die Schlauchtrommel und die anderen Vorrichtungsteile vor Verschmutzung geschützt untergebracht sind.

## Patentansprüche

1. Schlauchaufroller mit einem als schmaler geschlossener Kasten ausgebildeten Gehäuse (1) , in dem eine in Aufwickelrichtung (A) durch eine Rückholfeder (9) belastete Schlauchtrommel (5) und eine Bremsvorrichtung (26) angeordnet sind, die in einer Bremsstellung die Schlauchtrommel (5) gegen Drehen in Aufwickelrichtung (A) des Schlauches (39) sichert und in einer Freigabestellung die Schlauchtrommel (5) zum Drehen in Aufwickelrichtung (A) freigibt, die auf einer Achse (2) gelagert ist, die eine Bohrung (22, 23) aufweist, die mit einer Zuleitung (42) für das auszutragende Medium und mit dem Schlauch (39) verbunden ist,
dadurch gekennzeichnet, daß die Schlauchtrommel (5) zur reibschlüssigen Drehsicherung in Aufwickelrichtung (A) einen quer von ihr abstehenden Bremsring (7) für ein Bremselement (27) der Bremsvorrichtung (26) aufweist, und daß im Bereich zwischen der Achse (2) und dem Bremsring (7) die Rückholfeder (9) liegt, deren eines Ende am Bremsring (7) und deren anderes Ende gehäusefest befestigt ist.

2. Schlauchaufroller nach Anspruch 1,
dadurch gekennzeichnet, daß die Bremsvorrichtung (26) zum Entriegeln einen Pneumatikzylinder (28) aufweist.

3. Schlauchaufroller nach Anspruch 1 oder 2,
dadurch gekennzeichnet, daß zum Entriegeln der Bremsvorrichtung (26) eine Handhabe (38) vorgesehen ist.

4. Schlauchaufroller nach einem der Ansprüche 1 bis 3,
dadurch gekennzeichnet, daß am Bremsring (7) der Schlauchtrommel (5) ein Bremskeil (27) der Bremsvorrichtung (26) in Bremsstellung anliegt.

5. Schlauchaufroller nach Anspruch 4,
dadurch gekennzeichnet, daß sich der Bremskeil (27) vom Boden (43) des Gehäuses (1) aus nach oben bzw. in Abwickelrichtung (A′) verbreitert, vorzugsweise stetig verbreitert.

6. Schlauchaufroller nach Anspruch 4 oder 5,
dadurch gekennzeichnet, daß der Bremskeil (27) an einem Schieber (32) der Bremsvorrichtung (26) befestigt ist.

7. Schlauchaufroller nach Anspruch 6,
dadurch gekennzeichnet, daß der Schieber (32) mit einem Kolben (30) des Pneumatikzylinders (28) der Bremsvorrichtung (26) verschiebbar ist.

8. Schlauchaufroller nach Anspruch 6 oder 7,
dadurch gekennzeichnet, daß die Handhabe (38) am Schieber (32) vorgesehen ist.

9. Schlauchaufroller nach einem der Ansprüche 4 bis 8,
dadurch gekennzeichnet, daß der Bremskeil (27) über den Schieber (32) in einer Führung (35) geführt ist, die vorzugsweise an den Gehäuseseiten (3, 4) befestigt ist.

10. Schlauchaufroller nach einem der Ansprüche 1 bis 9,
dadurch gekennzeichnet, daß die Rückseite des Gehäuses (1) abnehmbar, vorzugsweise abschraubbar ist.

11. Schlauchaufroller nach einem der Ansprüche 1 bis 10,
dadurch gekennzeichnet, daß das Gehäuse (1) rechtekkige Gehäusewände (3, 4, 25, 34, 40) hat, und daß der Boden (43) und die obere Gehäusewand (34) sowie die beiden Stirnseiten (25, 40) um ein Mehrfaches schmaler sind als die Gehäuseseitenwände (3, 4).

12. Schlauchaufroller nach einem der Ansprüche 1 bis 11,
dadurch gekennzeichnet, daß mindestens die eine Gehäuseseitenwand (3) eine Montageöffnung (41) hat.

13. Schlauchaufroller nach einem der Ansprüche 1 bis 12,
dadurch gekennzeichnet, daß die Achse (2) für die Schlauchtrommel (5) etwa mittig und senkrecht zu den Gehäuseseitenwänden (3, 4) verläuft.

14. Schlauchaufroller nach einem der Ansprüche 1 bis 13,
dadurch gekennzeichnet, daß die eine Gehäusestirnseite (40) eine Durchtrittsöffnung (44) für den Schlauch (39) hat.

15. Schlauchaufroller nach einem der Ansprüche 1 bis 14,
dadurch gekennzeichnet, daß die Schlauchtrommel (5) drehfest auf einem Lagerring (8) befestigt ist, der unter Zwischenlage eines Lagers (10) auf der Achse (2) gelagert ist.

16. Schlauchaufroller nach Anspruch 15,
dadurch gekennzeichnet, daß die Achse (2) drehfest am Gehäuse (1) befestigt und von einem Ringgehäuse (14) umgeben ist, das mit der Schlauchtrommel (5) drehfest verbunden ist und drehbar auf der Achse (2) sitzt.

17. Schlauchaufroller nach Anspruch 16,
dadurch gekennzeichnet, daß am Ringgehäuse (14) ein Ende des Schlauches (39) befestigt ist.

18. Schlauchaufroller nach Anspruch 16 oder 17,
dadurch gekennzeichnet, daß zwischen dem Ringgehäuse (14) und der Achse (2) ein Ringkanal (19, 21) für das auszutragende Medium vorgesehen ist, der mit der Zuleitung (42) strömungsverbunden ist.

19. Schlauchaufroller nach einem der Ansprüche 15 bis 18,
dadurch gekennzeichnet, daß der Lagerring (8) auf einem verjüngten Abschnitt (11) der Achse (2) sitzt.

20. Schlauchaufroller nach einem der Ansprüche 15 bis 19,
dadurch gekennzeichnet, daß der Lagerring (8) axial neben dem Ringgehäuse (14) auf der Achse (2) sitzt.

21. Schlauchaufroller nach einem der Ansprüche 18 bis 20,
dadurch gekennzeichnet, daß der Ringkanal (19, 21) mit Dichtungen (17, 18) abgedichtet ist.

22. Schlauchaufroller nach Anspruch 21,
dadurch gekennzeichnet, daß die Dichtungen (17, 18) durch Halteringe (15, 16) axial gesichert sind.

23. Schlauchaufroller nach einem der Ansprüche 18 bis 22,
dadurch gekennzeichnet, daß ein Teil des Ringkanals (19, 21) durch eine Ringnut (19) in der Achse (2) gebildet ist.

## Claims

1. A hose reeling device having a housing (1) formed as a narrow, closed box in which a hose reel (5), which is loaded in the winding direction (A) by a return spring (9), and a braking device (26) are arranged, the said braking device (26) securing the hose reel (5) against rotation in the winding direction (A) of the hose (39) when in a braking position and releasing the hose reel (5) to allow rotation in the winding direction (A) when in a release position, the said hose reel (5) being mounted on a spindle (2) which has a bore (22, 23) which is connected to a feed pipe (42) for the medium to be discharged and to the hose (39), characterised in that the hose reel (5) has a brake ring (7) for a brake element (27) of the braking device (26) for frictionally preventing rotation in the winding direction (A), the said brake ring (7) projecting transversely away from the said hose reel (5), and in that the return spring (9) is located in the region between the spindle (2) and the brake ring (7), one end of the said return spring (9) being secured to the brake ring (7) and the other end being fixed to the housing.

2. A hose reeling device according to claim 1, characterised in that the braking device (26) has a pneumatic cylinder (28) for the release operation.

3. A hose reeling device according to claim 1 or 2, characterised in that a handle (38) is provided for releasing the braking device (26).

4. A hose reeling device according to any one of claims 1 to 3, characterised in that in the braking position, a chock (27) of the braking device (26) rests against the brake ring (7) of the hose reel (5).

5. A hose reeling device according to claim 4, characterised in that the chock (27) widens, preferably uniformly, from the base (43) of the housing (1) upwards, that is to say in the unwinding direction (A′).

6. A hose reeling device according to claim 4 or 5, characterised in that the chock (27) is mounted on a slider (32) of the braking device (26).

7. A hose reeling device according to claim 6, characterised in that the slider (32) is displaceable by a piston (30) of the pneumatic cylinder (28) of the braking device (26).

8. A hose reeling device according to claim 6 or 7, characterised in that the handle (38) is provided on the slider (32).

9. A hose reeling device according to any one of claims 4 to 8, characterised in that the chock (27) is guided, by means of the slider (32), in a guide (35) which is preferably fixed to the housing sides (3, 4).

10. A hose reeling device according to any one of claims 1 to 9, characterised in that the rear wall of the housing (1) is detachable, preferably unscrewable.

11. A hose reeling device according to any one of claims 1 to 10, characterised in that the housing (1) has rectangular housing walls (3, 4, 25, 34, 40), and in that the base (43), the upper housing wall (34) and the two end walls (25, 40) are several times narrower than the housing side walls (3, 4).

12. A hose reeling device according to any one of claims 1 to 11, characterised in that at least one housing side wall (3) has an assembly opening (41).

13. A hose reeling device according to any one of claims 1 to 12, characterised in that the spindle (2) for the hose reel (5) extends substantially centrally and perpendicular to the housing side walls (3, 4).

14. A hose reeling device according to any one of claims 1 to 13, characterised in that one housing end wall (40) has a passage opening (44) for the hose (39).

15. A hose reeling device according to any one of claims 1 to 14, characterised in that the hose reel (5) is mounted in a rotationally fixed manner on a bearing ring (8) which is mounted on the spindle (2) with interposition of a bearing (10).

16. A hose reeling device according to claim 15, characterised in that the spindle (2) is mounted on the housing (1) in a rotationally fixed manner and surrounded by an annular housing (14) which is connected to the hose reel (5) in a rotationally fixed manner and rotatably positioned on the spindle (2).

17. A hose reeling device according to claim 16, characterised in that one end of the hose (39) is secured to the annular housing (14).

18. A hose reeling device according to claim 16 or 17, characterised in that an annular channel (19, 21) for the medium to be discharged is provided between the annular housing (14) and the spindle (2), the said annular channel (19, 21) communicating with the feed pipe (42) to allow flow.

19. A hose reeling device according to any one of claims 15 to 18, characterised in that the bearing ring (8) is located on a narrowed portion (11) of the spindle (2).

20. A hose reeling device according to any one of claims 15 to 19, characterised in that the bearing ring (8) is located axially on the spindle (2) next to the annular housing (14).

21. A hose reeling device according to any one of claims 18 to 20, characterised in that the annular channel (19, 21) is sealed by seals (17, 18).

22. A hose reeling device according to claim 21, characterised in that the seals (17, 18) are axially secured by holding rings (15, 16).

23. A hose reeling device according to any one of claims 18 to 22, characterised in that part of the annular channel (19, 21) is formed by an annular groove (19) in the spindle (2).

## Revendications

1. Dispositif enrouleur pour tuyau souple, comprenant un boîtier (1) réalisé sous la forme d'un caisson fermé étroit, dans lequel sont agencés un tambour (5) sollicité dans une direction d'enroulement (A) par un ressort de rappel (9) et un dispositif de freinage (26) qui, dans une position de freinage, bloque le tambour (5) à l'encontre d'une rotation dans la direction d'enroulement (A) du tuyau (39) et qui, dans une position de libération, laisse le tambour (5) libre de tourner la direction d'enroulement (A), le tambour étant monté tournant sur un axe (2) qui est pourvu d'un perçage (22, 23) en communication avec une conduite d'alimentation (42) pour le fluide à véhiculer et avec le tuyau (39), caractérisé en ce que le tambour (5) comporte, en vue du blocage à friction contre la rotation dans la direction d'enroulement (A), un anneau de freinage (7), qui fait saillie transversalement du tambour, pour un élément de freinage (27) du dispositif de freinage (26), et en ce que le ressort de rappel (9) est situé dans la région dans la région entre l'axe (2) et l'anneau de freinage (7), une extrémité dudit ressort étant fixée à l'anneau de freinage (7) et l'autre extrémité étant fixée vis-à-vis du boîtier.

2. Dispositif enrouleur pour tuyau souple selon la revendication 1, caractérisé en ce que le dispositif de freinage (26) comporte un cylindre pneumatique (28) pour le déblocage.

3. Dispositif enrouleur pour tuyau souple selon l'une ou l'autre des revendications 1 et 2, caractérisé en ce qu'il est prévu une manette (38) pour le déblocage du dispositif de freinage (26).

4. Dispositif enrouleur pour tuyau souple selon l'une quelconque des revendications 1 à 3, caractérisé en ce que dans la position de freinage, un coin de freinage (27) du dispositif de freinage (26) est appliqué contre l'anneau de freinage (7) du tambour (5).

5. Dispositif enrouleur pour tuyau souple selon la revendication 4, caractérisé en ce que le coin de freinage (27) s'élargit depuis le fond (43) du boîtier (1) en direction du haut, ou en direction de déroulement (A′), l'élargissement étant de préférence progressif.

6. Dispositif enrouleur pour tuyau souple selon l'une ou l'autre des revendications 4 et 5, caractérisé en ce que le coin de freinage (27) est fixé sur un coulisseau (32) du dispositif de freinage (26).

7. Dispositif enrouleur pour tuyau souple selon la revendication 6, caractérisé en ce que le coulisseau (32) peut être déplacé au moyen d'un piston (30) du cylindre pneumatique (28) du dispositif de freinage (26).

8. Dispositif enrouleur pour tuyau souple selon l'une ou l'autre des revendications 6 et 7, caractérisé en ce que la manette (38) est prévue sur le coulisseau (32).

9. Dispositif enrouleur pour tuyau souple selon l'une quelconque des revendications 4 à 8, caractérisé en ce que le coin de freinage (27) est guidé par l'intermédiaire du coulisseau (32) dans un guide (35) qui est de préférence fixé sur les côtés (3, 4) du boîtier.

10. Dispositif enrouleur pour tuyau souple selon l'une quelconque des revendications 1 à 9, caractérisé en ce que la face arrière du boîtier (1) est amovible, de préférence dévissable.

11. Dispositif enrouleur pour tuyau souple selon l'une quelconque des revendications 1 à 10, caractérisé en ce que le boîtier (1) possède des parois rectangulaires (3, 4, 25, 34, 40), et en ce que le fond (43) et la paroi supérieure (34) du boîtier ainsi que les deux faces frontales (25, 40) sont plusieurs fois plus étroites que les parois latérales (3, 4) du boîtier.

12. Dispositif enrouleur pour tuyau souple selon l'une quelconque des revendications 1 à 11, caractérisé en ce que l'une au moins (3) des parois latérales du boîtier présente une ouverture de montage (41).

13. Dispositif enrouleur pour tuyau souple selon l'une quelconque des revendications 1 à 12, caractérisé en ce que l'axe (2) pour le tambour (5) s'étend à peu près au centre et perpendiculairement aux parois latérales (3, 4) du boîtier.

14. Dispositif enrouleur pour tuyau souple selon l'une quelconque des revendications 1 à 13, caractérisé en ce que l'un des côtés frontaux (40) du boîtier présente une ouverture de passage (44) pour le tuyau (39).

15. Dispositif enrouleur pour tuyau souple selon l'une quelconque des revendications 1 à 14, caractérisé en ce que le tambour (5) est fixé solidairement en rotation sur une bague de palier (8) qui est montée tournante sur l'axe (2) avec interposition d'un palier (10).

16. Dispositif enrouleur pour tuyau souple selon la revendication 15, caractérisé en ce que l'axe (2) est fixé solidairement en rotation sur le boîtier (1) et en ce qu'il est entouré par un boîtier annulaire (14) qui est relié solidairement en rotation avec le tambour (5) et qui est monté tournant sur l'axe (2).

17. Dispositif enrouleur pour tuyau souple selon la revendication 16, caractérisé en ce qu'une extrémité du tuyau (39) est fixée sur le boîtier annulaire (14).

18. Dispositif enrouleur pour tuyau souple selon l'une ou l'autre des revendications 16 et 17, caractérisé en ce qu'il est prévu entre le boîtier annulaire (14) et l'axe (2) un canal annulaire (19, 21) pour le fluide à véhiculer, ledit canal annulaire étant en communication d'écoulement avec la conduite d'alimentation (42).

19. Dispositif enrouleur pour tuyau souple selon l'une quelconque des revendications 15 à 18, caractérisé en ce que la bague de palier (8) est montée sur un tronçon rétréci (11) de l'axe (2).

20. Dispositif enrouleur pour tuyau souple selon l'une quelconque des revendications 15 à 19, caractérisé en ce que la bague de palier (8) est montée sur l'axe (2) à côté du boîtier annulaire (14) dans le sens axial.

21. Dispositif enrouleur pour tuyau souple selon l'une quelconque des revendications 18 à 20, caractérisé en ce que le canal annulaire (19, 21) est étanché au moyen de joints (17, 18).

22. Dispositif enrouleur pour tuyau souple selon la revendication (21), caractérisé en ce que les joints (17, 18) sont arrêtés axialement au moyen de bagues de maintien (15, 16).

23. Dispositif enrouleur pour tuyau souple selon l'une quelconque des revendications 18 à 22, caractérisé en ce qu'une partie du canal annulaire (19, 21) est formée par une gorge annulaire (19) dans l'axe (2).
